# EUROPÄISCHE PATENTSCHRIFT

(11) **EP 1 184 319 B1**
(45) Veröffentlichungstag und Bekanntmachung des Hinweises auf die Patenterteilung: **22.09.2010**
(21) Anmeldenummer: 01116374.8
(22) Anmeldetag: 06.07.2001
(51) Int. Cl.: B65H 35/00

(54) **Gerät zum Abtrennen von Bahnen aus Papier und/oder Folie von einer Papier- bzw. Folienrolle**
Device for severing webs of paper and/or film from a roll
Dispositif pour couper une bande de papier et/ou de film à partir d'un rouleau

(30) Priorität: 08.07.2000 DE 20011904 U
(43) Veröffentlichungstag der Anmeldung: 06.03.2002
(73) Patentinhaber: LEIFHEIT Aktiengesellschaft, 56377 Nassau (DE)
(72) Erfinder: Schulein, Rolf Günter, 56379 Singhofen (DE); Himmighofen, Dieter, 56368 Roth (DE)
(74) Vertreter: Bungartz, Klaus Peter

(56) Entgegenhaltungen:
- EP-A- 0 876 982
- WO-A-94/02400
- GB-A- 2 036 694

## Beschreibung

### Stand der Technik

Die Erfindung betrifft ein Gerät gemäß dem Oberbegriff des Anspruches 1 oder 2, alternativ dem des Anspruches 3. Ein derartiges Gerät ist in der EP-B-265 552 beschrieben.

Bei dem Gerät nach der EP-B-265 552 sind zwei Depots mit jeweils einer Auflageplatte für eine Papier- oder Folienrolle übereinander in einem Gehäuse vorgesehen. Das Gehäuse ist mit einer Abdeckung abgedeckt, die zum Beschicken eines oder beider Depots mit einer Papier- bzw. Folienrolle bedarfsweise vom Gehäuse abgenommen bzw. auf das Gehäuse aufgesetzt werden kann. Die Abdeckung weist jeweils eine einem Depot zugeordnete Öffnung auf, deren obere Begrenzungskante zusammen mit einem weiteren Bereich des Gehäuses einen Durchlassschlitz für das Papier bzw. die Folie bildet.

Zum Abtrennen gebrauchsgerechter Stücke - Bahnen - aus Papier bzw. Folie (Kunststofffolie, Aluminiumfolie) sind an der Abdeckung - jeweils einem Depot zugeordnet - quer zur Entnahmerichtung des Papiers bzw. der Folie verschiebbar geführte Schneidschieber vorgesehen. Dem Schneidmesser jedes Schneidschiebers ist jeweils ein parallel zur Längsrichtung der Aufnahmeplatte verlaufender Schneidkanal zugeordnet, der sich in einer Auflageschnittleiste befindet, die in ihrer vollen, in Entnahmerichtung des Papiers bzw. der Folie verlaufenden Ausdehnung unter einem rechten Winkel nach unten zu an die Auflageplatte des betreffenden Depots anschließt. Dabei wird der Schneidkanal einerseits durch eine Kante eines in Entnahmerichtung des Papiers bzw. der Folie vor dem Schneidkanal liegenden Auflage- und Griffbereiches der Auflageschnittleiste und andererseits durch eine Kante eines in Entnahmerichtung des Papiers bzw. der Folie hinter dem Schneidkanal liegenden Stützbereiches der Auflägeschnittleiste begrenzt.

Das bekannte Gerät ist von seiner Konstruktion her relativ kompliziert aufgebaut und bezüglich des Matenatverbrauchs zu seiner Herstellung - als zwangsläufige Folge der komplizierten Konstruktion - relativ aufwendig. Dies betrifft insbesondere die Ausführung der Auflageschnittleiste im Zusammenwirken mit der die Papier- bzw. Folienrolle tragenden Auflageplatte; bei dem bekannten Gerät schließt die Auftageschnittleiste unter einem rechten Winkel nach unten weisend an das vordere Ende der Auflageplatte an Zur Aufnahme der Kräfte, die beim Abtrennen einer Bahn aus Papier bzw. Folie auf die Auflageschnittleiste - auf die dem Schneidkanal direkt benachbarten Bereiche von Auflage- und Griffbereich einerseits und Stützbereich andererseits - wirken und zur Übertragung dieser Kräfte auf die Auflageplatte und über diese auf die Befestigungswand des Gerätes ist eine Mehrzahl von Versteifungsrippen vorgesehen, die die Rückseite der Auflageschnittleiste mit der Unterseite der Auflageplatte verbinden. - In diesem Zusammenhang ist noch zu bemerken, dass das bekannte Gerät aus Kunststoff besteht und im Spritzgießverfahren hergestellt ist.

Über die vorstehend genannten Nachteile hinaus hat dieses Gerät auch im Hinblick auf den Montageaufwand und seine Funktionalität gewisse Nachteile, die die Führung der Schneidschieber betreffen.

Aus WO 94/02400 ist eine Vorrichtung zur Aufnahme von Folienrollen und zum Abtrennen von Teilstücken der Folie bekannt. Die Vorrichtung weist mindestens ein Spendefach auf, wobei jedes Spendefach eine Spendeöffnung und ein mit einem Trennprofil zusammenwirkendes Trennmesser aufweist. Die Trennmesser sind längs zum Trennprofil und quer zu einer abgezogenen Folienbahn beweglich angeordnet. Eine ähnliche Vorrichtung ist aus GB 2 036 694 A bekannt.

### Aufgabe

Der vorliegenden Erfindung liegt die Aufgabe zugrunde, ein Gerät der eingangs genannten Gattung in dem Sinne weiter zu verbessern, dass es von der Konstruktion her wesentlich einfacher ausgeführt ist und dass zu seiner Herstellung bei mindestens gleicher Stabilität erheblich weniger Material (Kunststoff) notwendig ist. Ferner soll das Gerät dabei auch in ästhetischer Hinsicht verbessert werden insoweit, dass es ein gefälligeres, moderneres und in sich mehr geschlossenes Aussehen hat als das bekannte Gerät.

### Lösung

Zur Lösung der vorstehend umrissenen Aufgabe wird vorgeschlagen, ein Gerät der zur Rede stehenden Art entsprechend dem Anspruch 1. auszuführen.

### Vorteile

Ein mit der erfindungsgemäßen Lösung nach Anspruch 1 grundsätzlich erzielbarer wesentlicher Vorteil im Vergleich zum Gerät nach der EP-B-265 552 besteht darin, dass keine Versteifungsrippen erforderlich sind, um die von den den Schneidkanal begrenzenden Bereichen des Auflage- und Griffbereiches einerseits und des Stützbereiches andererseits beim Abtrennen einer Bahn aus Papier bzw. Folie aufgenommenen Kräfte ohne oder ohne nennenswerte Verformungen der Auflageschnittleiste oder anderer Bereiche des Gerätes über die Auflageplatte auf die Befestigungswand des Gerätes zu übertragen. Die Notwendigkeit solcher Versteifungsrippen entfällt, weil die erwähnten Kräfte bei einem erfindungsgemäßen Gerät praktisch direkt in das vordere Ende der Auflageplatte eingeleitet werden, die sich ihrerseits direkt oder indirekt an der Befestigungswand abstützt.

Ein weiterer Vorteil, der mit der im kennzeichnenden Teil des Anspruches 1 genannten Lösung verbunden ist besteht darin, dass das erfindungsgemäße Gerät der Ausdehnung des Auflage- und Griffbereiches der Auflageschnittleiste in Entnahmerichtung des Papiers bzw. der Folie sowie der Anzahl der enthaltenen Depots für Papier- bzw. Folienrollen entsprechend kürzer ausgeführt und entsprechend materialsparender hergestellt sein kann als das bekannte Gerät; dies deswegen, weil der Auflage- und Griffbereich der Auflageschnittleiste im Fall der Erfindung über der Ebene der Auflageplatte liegt und nicht darunter. Zudem ist durch den nach Innen geführten Griffbereich das Folienende zum Hochziehen wesentlich besser zu greifen.

Schließlichresultiert aus der Tatsache, dass sich der Auflage- und Griffbereich der Auflageschnittleiste - zumindest im wesentlichen - über die Ebene der Auflageplatte erhebt der Vorteil oder die Möglichkeit, diesen Teil der Auflageschnittleiste zugleich als eine die Papier- bzw. Folienrolle haltende Querleiste zu nutzen; dadurch entfällt die zu diesem Zweck bei dem bekannten Gerät auf der Auflageplatte gesondert vorgesehene Querleiste.

Eine weitere, neben den oben erwähnten Vorteilen mögliche Verbesserung eines zur Rede stehenden Gerätes ergibt sich dadurch, dass der zum Abtrennen einer Bahn aus Papier bzw. Folie an der Abdeckung des Gerätes verschiebbar geführte Schneidschieber nicht - wie bei dem bekannten Gerät - in einer in der Abdeckung gesondert vorgesehenen Führung geführt ist, sondern direkt an der oberen Begrenzungskante der dem Depot zugeordneten Öffnung geführt ist. Hierzu sind im Detail verschiedene Lösungen möglich; auf die bevorzugte Lösung gemäß den Ansprüchen 12 und 13 wird schon an dieser Stelle hingewiesen.

Schließlich ergibt sich eine weitere mögliche Verbesserung eines zur Rede stehenden Gerätes dadurch, dass die Auflageplatte für die Papier- bzw. Folienrolle schräg nach vom geneigt ist und damit zumindest im wesentlichen die erwünschte, in Richtung auf den erwähnten Durchlassschlitz zu abfallend geneigte Führungsebene für die Papier- bzw. Folienrolle bildet.

Zu diesem Zweck ist im Fall des bekannten Gerätes eine Mehrzahl gesonderter, zur Rückwand - zu Rückwandbereichen - des Gerätes hin ansteigend ausgeführter Rippen vorgesehen, die sich auf der hier horizontal ausgerichteten Auflageplatte befinden und die die erwähnte Führungsebene bilden. - In diesem Zusammenhang ist noch zu erwähnen, dass bei der Erfindung wegen des Fehlens der erwähnten Rippen auch auf entsprechende Rückwandbereiche zur "Anbindung" solcher Rippen verzichtet werden kann.

Vorteilhafte oder zweckmäßige, Weiterbildungen sind in den Ansprüchen 2 bis 13 angegeben.

Anspruch 2 nennt eine bevorzugte Ausgestaltung für den Auflage- und Griffbereich der Auflagechnittleiste des Gerätes, bei der die obere, freie Kante des Auflage- und Griffbereiches die Funktion einer Haltekante für die Papier- bzw Folienrolle erhält. Anspruch 3 betrifft dazu eine vorteilhafte Bemessung der Ausdehnung des Auflage- und Griffbereiches.

In den Ansprüchen 4 bis 6 werden verschiedene mögliche und zweckmäßige Gestaltungen des Auflage- und Griffbereiches der Auflageschnittleiste angegeben.

Die Ansprüche 7 bis 10 nennen alternative Lösungen für im wesentlichen denjenigen Bereich des erfindungsgemäßen Gerätes, der die Auflageschnittleiste und das daran anschließende vordere Ende der Auflageplatte sowie den innerhalb des Bereiches der Auflageschnittleiste befindlichen Schneidkanal umfasst.

Eine im Hinblick auf die im Gebrauch kritischen Kunststofffolien (Klarsichtfolien) vorteilhafte weitere Ausgestaltung des betreffenden Teils der Auflageschnittleiste nennt Anspruch 11.

Die Ansprüche 12 und 13 schließlich beschreiben - wie schon weiter oben erwähnt - eine bevorzugte Lösung für die Gestaltung der Führungsmittel zur Führung des Schneidschiebers an der erwähnten oberen Begrenzungskante der dem Depot zugeordneten Öffnung der Abdeckung.

### Beschreibung der Erfindung anhand von Ausführungsbeispielen

Anhand der Fig. 1 bis 8 der Zeichnung wird die Erfindung im folgenden an Ausführungsbeispielen näher erläutert.

Es zeigen
- Fig. 1: ein erfindungsgemäßes Gerät mit zwei Depots für je eine Papier- bzw. Folienrolle und den Depots zugeordneten Schneidschiebem sowie mit einer Lager- möglichkeit für eine Papiervliesrolle in der Vorderansicht,
- Fig. 2: das Gerät nach Fig. 1 in der Seitenansicht im Schnitt entsprechend Schnittlinie II- II Fig. 1,
- Fig. 3: einene Ausschnitt der Darstellung nach Fig. 2 in größerem Maßstab und mit einer bevorzugten Lösung für die Bildung der Auflageschnittteiste und des Schneidkanals des Gerätes,
- Fig. 4: eine andere Lösung für die Bildung der Auflageschnittleiste und des Schneidkanals im Schnitt,
- Fig.5: eine weitere Lösung für die Bildung der Auflageschnittleiste und des Schneidkanals im Schnitt
- Fig. 6: eine weitere Lösung für die Bildung der Auflageschnittleiste und des Schneidkanals im Schnitt,
- Fig. 7: einen der in Fig. 1 gezeigten Schneidschieber zusammen mit den mit dem Schneidschieber korrespondierenden Bereichen der Abdeckung bzw. des Gehäuses des Gerätes in der Seitenansicht im Schnitt und in einem gegenüber der Darstellung in Fig. 1 größeren Maßstab, und
- Fig. 8: eine der Darstellung nach Fig. 2 entsprechende Darstellung, jedoch in größerem Maßstab.

Die Fig. 1, 2 und 8 zeigen ein Gerät 1, das im wesentlichen aus einem Gehäuse 2 mit Depots 3 und 4 zur Aufnahme jeweils einer Papier- oder Folienrolle und einer am Gehäuse 2 lösbar befestigten Abdeckung 5 mit im Bereich einer Öffnung 6 bzw. 7 der Abdeckung 5 vorgesehenen Schneidschiebern 8 und 9 besteht. - In den Fig. 2 und 8 sind die Schneidschieber 8 und 9 aus Gründen der Übersichtlichkeit nicht dargestellt.

Das Depot 3 wird beispielsweise zur Lagerung einer Folienrolle 10 aus Kunststofffolie - insbesondere sogenannter Klarsichtfolie - genutzt, während das Depot 4 zur Lagerung einer Folienrolle 11 aus Aluminiumfolie genutzt wird.

Die den Depots 3, 4 zugeordneten Schneidschieber 8 bzw. 9 weisen ein im Detail nicht näher dargestelltes Schneidmesser 12 (siehe Fig. 7) auf, das dem jeweiligen Zweck - Abtrennen von Bahnen aus Kunststofffolie oder Abtrennen von Bahnen aus Aluminiumfolie - in seiner Formgebung und Funktionsweise angepasst ist; so ist das zum Durchtrennen von Kunststofffolie vorgesehene Schneidmesserats im Schneidschieber feststehendes Schneidmesser mit zwei im Schneidbereich sich gegenüberliegend vorgesehenen und mit der Schneidebene einen spitzen Winkel bildenden Schneidkanten ausgeführt, während das zum Durchtrennten von Aluminiumfolie vorgesehene Schrieidmesser als im Schneidschieber drehbar gelagertes, scheibenförmiges Schneidmesser (Kreismesser) ausgefürt ist - An das Schneidmesser schließen in an sich bekannter Weise beidseitig des Schneidmessers befindliche, aus Gummi oder ähnlichem Material bestehende Druckrollen an die sich beim Abtrennen der Folie bzw. des Papiers an der einen bzw. anderen Seite des Schneidkanals auf Bereichen des Gehäuses bzw. der Abdeckung abstützen.

Im Hinblick auf die gelegentlich etwas kritische Handhabung der Kunststofffolie bzw. von daraus bestehenden Bahnen/Abschnitten wird im Fall von Geräten mit zwei (oder mehr) übereinander vorgesehenen Depots aus Gründen praktischer Handhabung die Lagerung der Kunststofffolie im oberen Depot bevorzugt; dementsprechend ist auch das Schneidmesser für den zugeordneten Schneidschieber ausgewählt.

Die Depots 3, 4 sind nach unten zu durch eine die Folienrolle 10 bzw. 11 tragende Auflageplatte 13 bzw. 14 begrenzt. Die Auflageplatte 13 bzw. 14 ist schräg nach vom geneigt (siehe Fig. 2, 3 und 8) und bildet zumindest im wesentlichen eine Führungsebene für die Folienrolle 10 bzw. 11. Die Schräge der Auflageplatten 13, 14 ist derart bemessen, dass auf die auf der Auflageplatte 13 bzw. 14 liegende Folienrolle 10 bzw. 11 unter dem Einfluss ihres Eigengewichtes stets eine in Richtung auf das vordere Ende der Auflageplatte 13 bzw. 14 zu gerichtete Antriebskraft auf die Folienrolle 10 bzw. 11 wirkt - Anbringung des Gerätes in der vorgesehenen Weise an einer im wesentlichen vertikalen Befestigungswand vorausgesetzt.

Dadurch liegt die betreffende Folienrolle 10 bzw. 11 stets in der Nähe des betreffenden Schneidschiebers an einem Bereich des Gerätes, nämlich an einer nachfolgend noch zu beschreibenden Haltekante an.

Nach oben zu sind die Depots durch die Auflageplatte des jeweils darüber liegenden Depots bzw. durch einen oberen Abschlussbereich 15 des Gehäuses 2 begrenzt, während die rückwärtige Begrenzung der Depots 3, 4 im wesentlichen durch die Befestigungswand für das Gerät gebildet wird.

Die vordere Begrenzung der Depots 3, 4 wird zum Teil durch einen von der Auflageplatte 13 bzw. 14 aufragenden, an diese angeformten Fortsatz 16 bzw. 17 gebildet und zum Teil durch einen darüber liegenden Bereich 18 bzw. 19 der Abdeckung 5.

Die in vertikaler Richtung hintereinanderliegenden Bereiche 18 und 19 der Abdeckung 5 schließen die schon erwähnte Öffnung 6 der Abdeckung 5 ein, während der Bereich 19 und ein mit 20 bezeichneter Bereich der Abdeckung 5 die schon erwähnte Öffnung 7 der Abdeckung 5 einschließen.

Die Fortsätze 16, 17 der Auflageplatte 13 bzw. 14 gehören - als Anformungen der Auflageplatte 13 bzw. 14 - zum Gehäuse 2 und bilden einen Auflage- und Griffbereich 21 bzw. 22 eines zusammenfassend als Auflageschnittleiste 23 bzw. 24 bezeichneten Bereiches des Gerätes 1. Auf den Auflage- und Griffbereich 21 bzw. 22 der Auflageschnittleiste 23 bzw. 24 folgt nach unten zu ein Stützbereich 25 bzw. 26 der Auflageschnittleiste 23 bzw. 24, der zur Abdeckung 5 gehört.

In der Auflageschnittleiste 23 bzw. 24 befindet sich ein parallel zur Längsrichtung der Auflageplatte 13 bzw. 14 verlaufender Schneidkanal 27 bzw. 28, der dem Schneidmesser des Schneidschiebers 8 bzw. 9 zugeordnet ist. Der Schneidkanal 27 bzw. 28 ist einerseits durch eine Kante 29 des in Entnahmerichtung des Papiers bzw. der Folie vor dem Schneidkanal 27 bzw. 28 liegenden Auflage- und Griffbereiches 21 bzw. 22 der Auflageschnittleiste 23 bzw. 24 und andererseits durch eine Kante 30 des in Entnahmerichtung des Papiers bzw. der Folie auf den Auflage- und Griffbereich 21 bzw. 22 folgenden Stützbereiches 25 bzw. 26 der Auflageschnittleiste 23 bzw. 24 begrenzt.

Die beim Gebrauch des Gerätes 1 von der Oberseite des Stützbereiches aufgenommenen Druckkräfte werden von einem an die Auflageplatte 13 bzw. 14 nach unten weisend angeformten Fortsatz 31 bzw. 32 in die Auflageplatte 13 bzw. 14 geleitet, während die von der Oberseite des Auflage- und Griffbereiches aufgenommenen Druckkräfte in der Nähe des Schneidkanals direkt in die Auflageplatte 13 bzw. 14 geleitet werden.

Der durch den Fortsatz 16 bzw. 17 gebildete Auflage- und Griffbereich 21 bzw. 22 der Auflageschnittleiste 23 bzw. 24 des Gerätes 1 weist eine obere, freie Kante auf, die die Funktion einer Haltekante 33 bzw. 34 für die Folienrolle 10 bzw. 11 erhält. Diese Haltekante 33 bzw. 34 reicht im Fall des Ausführungsbeispiels bis auf eine etwa dem halben Durchmesser der Folienrolle 1.0 bzw. 11 entsprechende Höhe. Dabei verläuft der über der Ebene der Auflageplatte 13 bzw. 14 liegende Teil des Auflage und Griffbereiches 21 bzw. 22 der Auftageschnittleiste 23 bzw. 24 vom Schneidkanal 27 bzw. 28 ausgehend in Richtung auf das Depot 3 bzw. 4 für die Folienrolle 10 bzw. 11 zu schräg geneigt und ist zusätlich in gewissem Ausmaß im Querschnitt konvex gekrümmt ausgeführt. - Eine gewisse Rauhigkeit (der Vorderseite) des Auflage- und Griffbereiches 21 bzw. 22 sorgt dafür, dass trotz der von der Kunststofffolie ausgehenden Adhäsionskräfte ein relativ leichtes Abnehmen bzw. Abheben der Folie vom Auflage- und Griffbereich 21 bzw. 22 möglich ist.

Der Schneidschieber 8 bzw. 9 ist direkt an der oberen, mit 35 bzw. 36 bezeichneten Begrenzungskante der Öffnung 6 bzw. 7 der Abdeckung 5 verschiebbar geführt (siehe auch Fig. 7), die im übrigen zusammen mit der erwähnten Haltekante 33 bzw. 34 einen Durchlassschlitz für das Papier bzw. die Folie bildet. Zur Führung an der Abdeckung weist die Begrenzungskante 35 bzw. 36 eine im Querschnitt wulstartige Erweiterung 37 auf, die mit einer an dem, dem Schneidmesser des Schneidschiebers 8 bzw. 9 abgekehrten, oberen Ende des Schneidschiebers 8 bzw. 9 vorgesehenen Führungsnut 39 korrespondiert, die mit die wulstartige Erweiterung 37 hintergreifenden Ausformungen 72 versehen ist. Die Führungsnut 39 ist einerseits von dem mit 41 bezeichneten oberen Ende des mit 43 bezeichneten vorderen Wandungsteils des Schneidschiebers 8 bzw. 9 und andererseits von an die mit 44, 45 bezeichneten seitlichen Wandungsteile des Schneidschiebers 8 bzw. 9 angeformten Fortsätzen 49 und 50 gebildet.

Die konstruktive Gestaltung dieser Fortsätze in Verbindung mit den Eigenschaften des zum Herstellen der Schneidschieber 8, 9 verwendeten Kunststoffes ermöglicht eine gewisse Elastizität zwischen den Fortsätzen 49, 50 und dem diesen Fortsätzen gegenüberliegenden Ende 41 des vorderen Wandungsteils 43 des Schneidschiebers 8 bzw. 9, so dass der Schneidschieber 8 bzw. 9 mit einer gewissen Schnappwirkung auf die Begrenzungskante 35 bzw. 36 der Abdeckung 5 aufgesteckt oder von dieser abgezogen werden kann. - Bei dieser Lösung führt sich der Schneidschieber 8 bzw. 9 beim Abtrennen einer Bahn/eines Stückes der Folie von der Folienrolle 10 bzw. 11 retativ leichtgängig an der Begrenzungskante 35 bzw. 36 der Abdeckung 5.

Die Fig. 4, 5 und 6 zeigen alternative Moglichkeiten für die Ausführung des Bereiches eines erfindungsgemäßen Gerätes, der im wesentlichen die Auflageschnittleiste mit Schneidkanal und das vordere Ende der Auflageplatte für die Papier- bzw. Folienrolle betrifft.

Fig. 4 zeigt eine an das vordere Ende einer Auflageplatte 53 anschließende Auflageschnittleiste 54 mit einem Schneidkanal 55, der ausschließlich von Bereichen des nicht weiter dargestellten Gehäuses begrenzt wird, wobei sowohl der mit 56 bezeichnete Auflage- und Griffbereich als auch der mit 57 bezeichnete Stützbereich der Auflageschnittleiste 54 unter Einschluss des Schneidkanals 55 von einem an die Auflageplatte 53 angeformten Fortsatz 58 gebildet ist, der außerdem auch als Abstützung für den benachbarten Bereich der Abdeckung dient.

Fig. 5 zeigt eine an das vordere Ende einer Auflageplatte 59 anschließende Auflageschnittleiste 60 mit einem Schneidkanal 61, der ausschließlich von Bereichen der nicht weiter dargestellten Abdeckung begrenzt wird, wobei der mit 62 bezeichnete Auflage- und Griffbereich der Auflageschnittleiste 60 von einem an die Auflageplatte 59 angeformten Fortsatz 63 zusammen mit einem sich am ebenfalls nicht weiter dargestellten Gehäuse - nämlich an einem Fortsatz 64 der Auflageplatte 59 - abstützenden Wandungsbereich der Abdeckung gebildet ist, an den sich unter Einschluss des Schneidkanals 61 der mit 65 bezeichnete Stützbereich der Auflageschnittleiste 60 anschließt.

Fig. 6 zeigt eine sich an das vordere Ende einer Auflageplatte 66 anlegende Auflageschnittleiste 67 mit einem Schneidkanal 68, der ausschließlich von Bereichen der nicht weiter dargestellten Abdeckung begrenzt wird. Hierbei wird der mit 69 bezeichnete Auflage- und Griffbereich der Auflageschnittleiste 67 von einem sich an der Auflageplatte 66 - also am Gehäuse - abstützenden, an die Abdeckung angeformten leistenartigen Bereich 70 gebildet, an den sich unter Einschluss des Schneidkanals 68 der sich ebenfalls an der Auflageplatte 66 abstützende, mit 71 bezeichnete Stützbereich der Auflageschnittleiste 67 anschließt. Ergänzend ist noch zu bemerken, dass zur Befestigung des Gerätes an einer Wand oder dgl. Befestigungslöcher in Bereichen 74, 75 des Gehäuses 2 des Gerätes 1 vorgesehen sind.

### BEZUGSZEICHENLISTE

- 1: Gerät
- 2: Gehäuse
- 3: Depot
- 4: Depot
- 5: Abdeckung
- 6: Öffnung
- 7: Öffnung
- 8: Schneidschieber
- 9: Schneidschieber
- 10: Folienrolle
- 11: Folienrolle
- 12: Schneidmesser
- 13: Auflageplatte
- 14: Auflageplatte
- 15: Abschlussbereich
- 16: Fortsatz
- 17: Fortsatz
- 18: Bereich
- 19: Bereich
- 20: Bereich
- 21: Auflage- und Griffbereich
- 22: Auflage- und Griffbereich
- 23: Auflageschnittleiste
- 24: Auflageschnittleiste
- 25: Stützbereich
- 26: Stützbereich
- 27: Schneidkanal
- 28: Schneidkanal
- 29: Kante
- 30: Kante
- 31: Fortsatz
- 32: Fortsatz
- 33: Haltekante
- 34: Haltekante
- 35: Begrenzungskante
- 36: Begrenzungskante
- 37: Erweiterung, wulstartig
- 38: -
- 39: Führungsnut
- 40: -
- 41: Ende, oberes
- 42: -
- 43: Wandungsteil, vorderes
- 44: Wandungsteil, seitliches
- 45: Wandungsteil, seitliches
- 46: -
- 47: -
- 48: -
- 49: Fortsatz
- 50: Fortsatz
- 51: -
- 52: -
- 53: Auflageplatte
- 54: Auflageschnittleiste
- 55: Schneidkanal
- 56: Auflage- und Griffbereich
- 57: Stützbereich
- 58: Fortsatz
- 59: Auflageplatte
- 60: Auflageschnittleiste
- 61: Schneidkanal
- 62: Auflage- und Griffbereich
- 63: Fortsatz
- 64: Fortsatz
- 65: Stützbereich
- 66: Auflageplatte
- 67: Auflageschnittleiste
- 68: Schneidkanal
- 69: Auflage- und Griffbereich
- 70: Bereich, leistenartig
- 71: Stützbereich
- 72: Ausformungen (am Schneidschieber)
- 73: -
- 74: Bereich (für Befestigung)
- 75: Bereich (für Befestigung)

## Patentansprüche

1. Gerät (1) zum Abtrennen von Bahnen aus Papier und/oder Folie von einer Papier-bzw. Folienrolle (10.11),
a) mit einem Gehäuse (2) mit zumindest einem zur Aufnahme einer Papier- oder Folienrolle (10, 11) vorgesehenen Depot (3, 4) mit etnerAuflageplatte (13, 14) mit schräg nach vom geneigter Führungsebene für die Papier- bzw. Folienrolle (10, 11),
b) mit einer an die Auflageplatte (13, 14) anschließenden Auflageschnittleiste (23, 24) mit einem in dieser parallel zur Längsrichtung der Auflageplatte (13, 14) verlaufenden, dem Schneidmesser eines Schneidschiebers (8, 9) zugeordneten Schneidkanal (27, 28), der einerseits durch eine Kante (29) eines in Entnahmerichtung des Papiers bzw. der Folie vor dem Schneidkanal (27, 28) liegenden Auflage- und Griffbereiches (21, 22) der Auflageschnittleiste (23, 24) und andererseits durch eine Kante (30) eines in Entnahmerichtung des Papiers bzw. der Folie hinter dem Schneidkanal (27, 28) liegenden Stützbereiches (25, 26) der Auflageschnittleiste (23, 24) begrenzt wird,
c) mit einer Abdeckung (5) für das Gehäuse (2), die eine dem Depot (3, 4) zugeordnete Öffnung (5, 6) aufweist, deren obere Begrenzungskante (35, 36) zusammen mit einem weiteren Bereich des Gerätes (1) einen Durchlassschlitz für das Papier bzw. die Folie bildet, und
d) mit einem der Auflageschnittleiste (23, 24) zugeordneten, quer zur Entnahmerichtung des Papiers bzw. der Folie an der Abdeckung verschiebbar geführten Schneidschieber (8, 9),
e) die Auflageschnittleiste (23, 24) schließt derart an die Auflageplatte (13, 14) an, dass der Schneidkanal (27, 28) zumindest annähernd in der Ebene der Auflageplatte 13, 14) liegt,
f) die Auflageplatte (13, 14) ist schräg nach vom geneigt ausgeführt und bildet zumindest im wesentlichen die Führungsebene für die Papier- bzw. Folienrolle (10, 11), und
**gekennzeichnet durch** folgendes Merkmal:
g) die Auflageschnittleiste (23, 24) bildet mit den Fortsätzen (16, 17) einen nach innen versetzten Griffbereich.

2. Gerät nach Anspruch 1, **dadurch gekennzeichnet, dass** die dem Schneidkanal (27, 28) gegenüberliegende Kante des Auflage und Griffbereiches (21, 22) der Auflageschnittleiste (23, 24) eine Haltekante (33, 34) für die Papier-bzw. Folienrolle (10, 11) bildet.

3. Gerät nach Anspruch 2, **dadurch gekennzeichnet, dass** der Auflage- und Griffbereich (21, 22) der Auflageschnittleiste (23, 24) in Entnahmerichtung des Papiers bzw. der Folie derart bemessen ist, dass die Haltekante (33, 34) bis auf eine etwa dem halben Durchmesser der Papier- bzw. Folienrolle (10, 11) entsprechende Höhe reicht.

4. Gerät nach Anspruch 1, **dadurch gekennzeichnet, dass** der über der Ebene der Auflageplatte (13, 14) liegende Teil des Auflage- und Griffbereiches (21, 22) der Auflageschnittleiste (23, 24) vom Schneidkanal (27, 28) ausgehend in Richtung auf das Depot (3, 4) für die Papier- bzw. Folienrolle (10, 11) zu schräg geneigt verläuft.

5. Gerät nach Anspruch 1, **dadurch gekennzeichnet, dass** der über der Ebene der Auflageplatte (13, 14) liegende Teil des Auflage- und Griffbereiches (21, 22) der Auflageschnittleiste (23, 24) vom Schneidkanal (27, 28) ausgehend in Richtung auf das Depot (3, 4) für die Papier- bzw. Folienrolle (10, 11) zu konvex gekrümmt verläuft.

6. Gerät nach Anspruch 1, **dadurch gekennzeichnet, dass** der über der Ebene der Auflageplatte (13, 14) liegende Teil des Auflage- und Griffbereiches (21, 22) der Auflageschnittleiste (23, 24) vom Schneidkanal (27, 28) ausgehend in Richtung auf das Depot (3, 41) für die Papier- bzw. Folienrolle (10, 11) zu abgewinkelt verläuft.

7. Gerät nach Anspruch 1, **dadurch gekennzeichnet, dass** der Schneidkanal (27, 28) einerseits von einem Bereich des Gehäuses (2) und andererseits von einem Bereich der Abdeckung (5) begrenzt wird, wobei der Auflage und Griffbereich (21, 22) der Auflageschnittleiste (23, 24) von einem an die Auflageplatte (13, 14) angeformten Fortsatz (31, 32) gebildet ist, während der Stützbereich (25, 26) der Auflageschnittleiste (23, 24) von einem sich am Gehäuse (2) abstützenden Wandungsbereich der Abdeckung (5) gebildet ist.

8. Gerät nach Anspruch 1, **dadurch gekennzeichnet, dass** der Schneidkanal (55) ausschließlich von Bereichen des Gehäuses begrenzt wird wobei sowohl der Auflage- und Griffbereich (56) als auch der Stützbereich (57) der Auflageschnittleiste (54) unter Einschluss des Schneidkanals (55) von einem an die Auflageplatte (53) angeformten Fortsatz (58) gebildet ist.

9. Gerät nach Anspruch 1, **dadurch gekennzeichnet, dass** der Schneidkanal (61) ausschließlich von Bereichen der Abdeckung begrenzt wird, wobei der Auflage- und Griffbereich (62) der Auflageschnittleiste (60) von einem an die Auflageplatte (59) angeformten Fortsatz (63) zusammen mit einem sich am Gehäuse (Fortsatz 64) abstützenden Wandungsbereich der Abdeckung gebildet ist, an den sich unter Einschluss des Schneidkanals (61) der Stützbereich (65) der Auflageschnittleiste (60) anschließt.

10. Gerät nach Anspruch 1, **dadurch gekennzeichnet, dass** der Schneidkanal (68) ausschließlich von Bereichen der Abdeckung begrenzt wird, wobei der Auflage- und Griffbereich (69) der Auflageschnittleiste (67) von einem sich am Gehäuse abstützenden, an die Abdeckung angeformten leistenartigen Bereich (70) gebildet ist, an den sich unter Einschluss des Schneidkanals (68) der sich ebenfalls am Gehäuse abstützende Stützbereich (71) der Auflageschnittleiste (67) anschließt.

11. Gerät nach Anspruch 1, **dadurch gekennzeichnet, dass** zumindest ein wesentlicher Teil des dem Benutzer des Gerätes (1) zugekehrten Oberflächenanteils des Auflage- und Griffbereiches (21, 22) der Auflageschnittleiste (23, 24) in einer eine adhäsive Haftung der Folie am Auflage- und Griffbereich (21, 22) vermindernden Weise rau ausgeführt ist.

12. Gerät nach Anspruch 1, **dadurch gekennzeichnet, dass** die obere Begrenzungskante (35, 36) der dem Depot (3, 4) für die Papier-bzw. Folienrolle (10, 11) zugeordneten Öffnung (6, 7) der Abdeckung (5) eine im Querschnitt wulstartige Erweiterung (37, 38) aufweist, die mit einer an dem dem Schneidmesser (12) abgekehrten, oberen Ende (41, 42) des Schneidschiebers (8, 9) vorgesehenen Führungsnut (39, 40) mit die erwähnte wulstartige Erweiterung (37, 38) hintergreifenden Ausformungen (72, 73) korrespondiert.

13. Gerät nach Anspruch 14, **dadurch gekennzeichnet, dass** die Führungsnut (39, 40) einerseits von dem oberen Ende (41, 42) des vorderen Wandungsteils (43, 44) des Schneidschiebers (8, 9) und andererseits von an die seitlichen Wandungsteile (45 bis 48) angeformten Fortsätzen (49 bis 52) gebildet ist.

## Claims

1. A device (1) for cutting webs of paper and/or film from a paper or film roll (10, 11),
a) with a housing (2) with at least one store (3, 4) provided for accommodating a paper or film roll (10, 11), with a table plate (13, 14) with a guide plane which is inclined obliquely forwards for the paper or film roll (10, 11),
b) with a table cutting strip (23, 24) which is attached to the table plate (13, 14) with a cutting channel (27, 28) which runs in the latter parallel to the longitudinal direction of the table plate (13, 14), is associated with the cutting blade of a cutting slide (8, 9) and is bounded on one side by an edge (29) of a table and handle region (21, 22) of the table cutting strip (23, 24), which lies upstream of the cutting channel (27, 28) in the removal direction of the paper or film, and on the other side by an edge (30) of a support region (25, 26) of the table cutting strip (23, 24), which lies downstream of the cutting channel (27, 28) in the removal direction of the paper or film,
c) with a cover (5) for the housing (2), which has an opening (5, 6) which is associated with the store (3, 4) and the upper limiting edge (35, 36) of which together with a further region of the device (1) forms a through-slot for the paper or film, and
d) with a cutting slide (8, 9) which is associated with the table cutting strip (23, 24) and guided displaceably on the cover transversely with respect to the removal direction of the paper or film,
e) the table cutting strip (23, 24) is attached to the table plate (13, 14) in such a manner that the cutting channel (27, 28) lies at least approximately in the plane of the table plate (13, 14),
f) the table plate (13, 14) is inclined obliquely forwards and at least essentially forms the guide plane for the paper or film roll (10, 11), and
**characterised by** the following feature:
g) the table cutting strip (23, 24) forms an inwardly offset handle region with the projections (16, 17).

2. The device according to Claim 1, **characterised in that** the edge, which lies opposite the cutting channel (27, 28), of the table and handle region (21, 22) of the table cutting strip (23, 24) forms a retaining edge (33, 34) for the paper or film roll (10, 11).

3. The device according to Claim 2, **characterised in that** the table and handle region (21, 22) of the table cutting strip (23, 24) is dimensioned in the removal direction of the paper or film in such a manner that the retaining edge (33, 34) extends to a height corresponding to approximately half the diameter of the paper or film roll (10, 11).

4. The device according to Claim 1, **characterised in that** the part of the table and handle region (21, 22) of the table cutting strip (23, 24) which lies above the plane of the table plate (13, 14) runs in an obliquely inclined manner starting from the cutting channel (27, 28) in the direction of the store (3, 4) for the paper or film roll (10, 11).

5. The device according to Claim 1, **characterised in that** the part of the table and handle region (21, 22) of the table cutting strip (23, 24) which lies above the plane of the table plate (13, 14) runs in a convexly curved manner starting from the cutting channel (27, 28) in the direction of the store (3, 4) for the paper or film roll (10, 11).

6. The device according to Claim 1, **characterised in that** the part of the table and handle region (21, 22) of the table cutting strip (23, 24) which lies above the plane of the table plate (13, 14) runs in an angled manner starting from the cutting channel (27, 28) in the direction of the store (3, 4) for the paper or film roll (10, 11).

7. The device according to Claim 1, **characterised in that** the cutting channel (27, 28) is bounded on one side by a region of the housing (2) and on the other side by a region of the cover (5), wherein the table and handle region (21, 22) of the table cutting strip (23, 24) is formed by a projection (31, 32) which is integrally formed on the table plate (13, 14), whereas the support region (25, 26) of the table cutting strip (23, 24) is formed by a wall region of the cover (5) which is supported on the housing (2).

8. The device according to Claim 1, **characterised in that** the cutting channel (55) is bounded exclusively by regions of the housing, wherein both the table and handle region (56) and the support region (57) of the table cutting strip (54), including the cutting channel (55), is formed by a projection (58) which is integrally formed on the table plate (53).

9. The device according to Claim 1, **characterised in that** the cutting channel (61) is bounded exclusively by regions of the cover, wherein the table and handle region (62) of the table cutting strip (60) is formed by a projection (63) which is integrally formed on the table plate (59) together with a wall region of the cover which is supported on the housing (projection 64), to which wall region the support region (65) of the table cutting strip (60), including the cutting channel (61), is attached.

10. The device according to Claim 1, **characterised in that** the cutting channel (68) is bounded exclusively by regions of the cover, wherein the table and handle region (69) of the table cutting strip (67) is formed by a strip-like region (70) which is supported on the housing and integrally formed on the cover, to which strip-like region the support region (71), which is likewise supported on the housing, of the table cutting strip (67), including the cutting channel (68), is attached.

11. The device according to Claim 1, **characterised in that** at least one essential part of the surface portion, which faces the user of the device (1), of the table and handle region (21, 22) of the table cutting strip (23, 24) is configured to be rough in a manner which reduces an adhesion of the film to the table and handle region (21, 22).

12. The device according to Claim 1, **characterised in that** the upper limiting edge (35, 36) of the opening (6, 7), which is associated with the store (3, 4) for the paper or film roll (10, 11), of the cover (5) has a widened portion (37, 38) which is bead-like in cross section and corresponds with a guide groove (39, 40) with recesses (72, 73) which engage behind the said bead-like widened portion (37, 38), which guide groove is provided on the upper end (41, 42), which faces away from the cutting blade (12), of the cutting slide (8, 9).

13. The device according to Claim 14, **characterised in that** the guide groove (39, 40) is formed on one side by the upper end (41, 42) of the front wall part (43, 44) of the cutting slide (8, 9) and on the other side by projections (49 to 52) which are integrally formed on the lateral wall parts (45 to 48).

## Revendications

1. Appareil (1) pour séparer des bandes de papier et/ou de film d'un rouleau de papier et/ou d'un rouleau de film (10, 11) comprenant
a) un carter (2) équipé d'au moins un dépôt (3, 4) prévu pour le logement d'un rouleau de papier ou de film (10, 11) et doté d'une plaque d'appui (13, 14) avec un plan de guidage incliné en biais vers l'avant pour le rouleau de papier et/ou de film (10, 11),
b) une baguette de coupe d'appui (23, 24) se raccordant à la plaque d'appui (13, 14) et dotée d'un canal de coupe (27, 28) agencé dans cette baguette parallèlement à la direction longitudinale de la plaque d'appui (13, 14), associée au couteau d'un coulisseau de coupe (8, 9), qui est délimité d'une part par une arête (29) d'une zone d'appui et de préhension (21, 22), disposée dans le sens de prélèvement du papier et/ou du film en amont du canal de coupe (27, 28), de la baguette de coupe d'appui (23, 24) et d'autre part par une arête (30) d'une zone de soutien (25, 26), située dans le sens de prélèvement du papier et/ou du film en aval du canal de coupe (27, 28), de la baguette de coupe d'appui (23, 24),
c) un recouvrement (5) pour le boîtier (2), qui présente une ouverture (5, 6) associée au dépôt (3, 4), dont l'arête de délimitation (35, 36) supérieure forme conjointement avec une autre zone de l'appareil (1) une fente de passage pour le papier et/ou le film, et
d) un coulisseau de coupe (8, 9) associé à la baguette de coupe d'appui (23, 24), guidé de façon à pouvoir coulisser transversalement au sens de prélèvement du papier et/ou du film sur le recouvrement,
e) la baguette de coupe d'appui (23, 24) se raccordant à la plaque d'appui (13, 14) de telle sorte que le canal de coupe (27, 28) soit disposé au moins approximativement dans le plan de la plaque d'appui (13, 14),
f) la plaque d'appui (13, 14) étant réalisée de façon inclinée en biais vers l'avant et formant au moins essentiellement le plan de guidage pour le rouleau de papier et/ou le rouleau de film (10, 11),
**caractérisé par** la caractéristique suivante :
g) la baguette de coupe d'appui (23, 24) forme avec les prolongements (16, 17) une zone de préhension décalée vers l'intérieur.

2. Appareil selon la revendication 1, **caractérisé en ce que** l'arête, opposée au canal de coupe (27, 28), de la zone d'appui et de préhension (21, 22) de la baguette de coupe d'appui (23, 24) forme une arête de retenue (33, 34) pour le rouleau de papier et/ou le rouleau de film (10, 11).

3. Appareil selon la revendication 2, **caractérisé en ce que** la zone d'appui et de préhension (21, 22) de la baguette de coupe d'appui (23, 24) est dimensionnée dans le sens de prélèvement du papier et/ou du film de telle sorte que l'arête de retenue (33, 34) va jusqu'à une hauteur correspondant à peu près à une au demi-diamètre du rouleau de papier et/ou du rouleau de film (10, 11).

4. Appareil selon la revendication 1, **caractérisé en ce que** la partie, située au-dessus du plan de la plaque d'appui (13, 14), de la zone d'appui et de préhension (21, 22) de la baguette de coupe d'appui (23, 24) est agencée de façon trop inclinée à partir du canal de coupe (27, 28) en direction du dépôt (3, 4) pour le rouleau de papier et/ou le rouleau de film (10, 11).

5. Appareil selon la revendication 1, **caractérisé en ce que** la partie, disposée au-dessus du plan de la plaque d'appui (13, 14), de la zone d'appui et de préhension (21, 22) de la baguette de coupe d'appui (23, 24) est agencée avec une courbure trop convexe à partir du canal de coupe (27, 28) en direction du dépôt (3, 4) pour le rouleau de papier et/ou le rouleau de film (10, 11).

6. Appareil selon la revendication 1, **caractérisé en ce que** la partie, disposée au-dessus du plan de la plaque d'appui (13, 14), de la zone d'appui et de préhension (21, 22) de la baguette de coupe d'appui (23, 24) est agencée avec un trop grand coude à partir du canal de coupe (27, 28) en direction du dépôt (3, 4) pour le rouleau de papier et/ou le rouleau de film (10, 11).

7. Appareil selon la revendication 1, **caractérisé en ce que** le canal de coupe (27, 28) est délimité d'une part par une zone du boîtier (2) et d'autre part par une zone du recouvrement (5), la zone d'appui et de préhension (21, 22) de la baguette de coupe d'appui (23, 24) étant formée par un prolongement (31, 32) moulé sur la plaque d'appui (13, 14), alors que la zone de soutien (25, 26) de la baguette de coupe d'appui (23, 24) est formée par une zone de paroi, s'appuyant sur le boîtier (2), du recouvrement (5).

8. Appareil selon la revendication 1, **caractérisé en ce que** le canal de coupe (55) est délimité exclusivement par des zones du boîtier, aussi bien la zone d'appui et de préhension (56) que la zone de soutien (57) de la baguette de coupe d'appui (54), avec l'inclusion du canal de coupe (55), étant formée par un prolongement (58) moulé sur la plaque d'appui (53).

9. Appareil selon la revendication 1, **caractérisé en ce que** le canal de coupe (61) est délimité exclusivement par des zones du recouvrement, la zone d'appui et de préhension (62) de la baguette de coupe d'appui (60) étant formée par un prolongement (63) moulé sur la plaque d'appui (59) conjointement avec une zone de paroi, s'appuyant sur le boîtier (prolongement 64), du recouvrement, à laquelle se raccorde, avec l'inclusion du canal de coupe (61), la zone de soutien (65) de la baguette de coupe d'appui (60).

10. Appareil selon la revendication 1, **caractérisé en ce que** le canal de coupe (68) est délimité exclusivement par des zones du recouvrement, la zone d'appui et de préhension (69) de la baguette de coupe d'appui (67) étant formée par une zone (70) en forme de baguette, s'appuyant sur le boîtier et moulée sur le recouvrement, à laquelle se raccorde, avec l'inclusion du canal de coupe (68), la zone de soutien (71), s'appuyant également sur le boîtier, de la baguette de coupe d'appui (67).

11. Appareil selon la revendication 1, **caractérisé en ce qu'**au moins une partie essentielle de la fraction de surface, tournée vers l'utilisateur de l'appareil (1), de la zone d'appui et de préhension (21, 22) de la baguette de coupe d'appui (23, 24) est réalisée de façon brute dans une façon qui réduit une adhérence adhésive du film sur la zone d'appui et de préhension (21, 22).

12. Appareil selon la revendication 1, **caractérisé en ce que** l'arête de délimitation (35, 36) supérieure de l'ouverture (6, 7), tournée vers le dépôt (3, 4) pour le rouleau de papier et/ou le rouleau de film (10, 11), du recouvrement (5) présente une extension (37, 38) du type renflement en section, qui correspond avec une rainure de guidage (39, 40), prévue sur l'extrémité (41, 42) supérieure, opposée au couteau (12), du coulisseau de coupe (8, 9), avec des parties formées (72, 73) saisissant par l'arrière l'extension (37, 38) du type renflement mentionnée.

13. Appareil selon la revendication 14, **caractérisé en ce que** la rainure de guidage (39, 40) est formée d'une part par l'extrémité (41, 42) supérieure de la partie de paroi (43, 44) avant du coulisseau de coupe (8, 9) et d'autre part par des prolongements (49 à 52) moulés sur les parties de paroi (45 à 48) latérales.
